# EUROPÄISCHE PATENTSCHRIFT

(11) **EP 2 768 084 B1**
(45) Veröffentlichungstag und Bekanntmachung des Hinweises auf die Patenterteilung: **04.09.2019**
(21) Anmeldenummer: 14000536.4
(22) Anmeldetag: 14.02.2014
(51) Int. Cl.: H01R 13/627, H01R 13/24, H01R 11/18

(54) **Prüfsteckerschnappverschluss**
Test socket snap connector
Fermeture à cliquet pour fiche de test

(30) Priorität: 15.02.2013 DE 202013001416 U
(43) Veröffentlichungstag der Anmeldung: 20.08.2014
(73) Patentinhaber: Thiede, Gerd, 84539 Ampfing (DE)
(72) Erfinder: Thiede, Gerd, 84539 Ampfing (DE)
(74) Vertreter: Gössmann, Christoph Tassilo

(56) Entgegenhaltungen:
- EP-A1- 0 331 163
- EP-A2- 0 141 305
- EP-A2- 0 565 080
- DE-B- 1 066 451
- DE-U- 1 700 201
- US-A1- 2004 087 202
- US-A1- 2006 166 522
- US-B1- 7 815 474
- US-B1- 8 182 288

## Beschreibung

Die Erfindung betrifft einen Prüfsteckerschnappverschluss.

Bekannte Prüfstecker, zum Beispiel in der Automobilindustrie wie in DE 102007036831, werden zum Prüfen von neuen Automobilkomponenten verwendet, wobei sie an die zu prüfenden Baugruppen, wie die Zündung, die Ladeeinrichtung, die Motorsteuerung oder Motorregelung etc. eines Automobils oder Zubehörteil oder eines beliebigen zu prüfenden Steckers angeschlossen werden. US 2004/0087202 A1 beschreibt einen geschlitzten, elektrischen Führungsstecker, der in einem Anschlußstück einrastet und an dem über ein Außengewinde eine elektrische Leitung angeschraubt werden kann.

Derartige Prüfstecker werden am Tag bis zu tausend Mal in die zu prüfende Baugruppe eingesteckt und wieder abgezogen. So dass an derartige Prüfstecker hohe Anforderungen an die Qualität bezüglich der Langlebigkeit und Passgenauigkeit sowie die Unversehrtheit der zu prüfenden Baugruppe gestellt werden.

Bei bekannten Prüfsteckern weist das Gahäuse einen Verriegelungshebel auf, der an einem Ende drehbar gelagert ist und an dem anderen Ende derart ausgebildet ist, dass der Prtifstecker in seinem Gegenstück so einrastet, dass der Prüfstecker fixiert ist, wobei der Verriegelungshebel eine Feder hinter dem Drehpunkt des Verriegelungshebels aufweist, die den Hebel nach vorne zum Stecker- oder Kupplungsmodul hin drückt, so das zum Einstecken des Steckers der Verriegelungshebel heruntergedrückt wird, um nach dem Loslassen in dem Gegenstück des Steckers einzurasten.

Dieser Verriegelungshebel macht den Stecker im Umfang größer und die Stecker werden je nach Steckerlänge immer länger und machen den Stecker somit unhandlich und schwer zu bedienen, insbesondere kleine Stecker lassen sich so nicht herstellen.

Weitere Schnappverschlüsse sind aus EP 0 141 305 A2, DE 10 66 451 B, und DE 17 00 201 U bekannt.

Aufgabe der Erfindung ist es, den Stand der Technik zu verbessern, insbesondere einen Prüfstecker mit einem Verschluß bereit zu stellen, der handlich und leicht bedienbar ist sowie an beliebigen Stellen eines Steckers anbringbar ist und höhenverstellbar ist und auch für sehr kleine Stecker zu verwenden ist und sehr langlebig ist.

Gegenstand der Erfindung ist ein Prüfsteckerschnappverschluss nach Anspruch 1. Der erfindungsgemäße Prüfsteckerschnappverschluss ist ein im wesentlichen rechteckiger Formkörper, wobei der Formkörper gestuft ist, so dass der Formkörper aus zwei gedachten rechteckigen Quadern besteht, die vorzugsweise die gleiche Länge und Breite oder Tiefe, aufweisen und eine gemeinsame plane Ebene aufweisen und gegenüber der planen Ebene eine Stufe dadurch bilden, dass die beiden gedachten Quader (gedacht deshalb, weil die beiden Quader eigentlich einen einheitlichen Formkörper bilden), eine unterschiedliche Höhe aufweisen, also ein Quader höher wie der andere Quader ist, wobei im höheren Quader sich vorzugsweise der Schnappverschluss selbst befindet und im niedrigeren Quader sich eine Höhenverstellung für den Prüfsteckerschnappverschluss und die Befestigungsvorrichtung für den Prüfsteckerschnappverschluss selbst befindet.

Der erfindungsgemäße Prüfsteckerschnappverschluss ist vorzugsweise so aufgebaut, dass der Schnappverschluss und die Höhenverstellung innerhalb der Einheit jeweils eine Stufe bilden, womit sich der Schnappverschluß und die Höhenverstellung jeweils auf einem unterschiedlichen Höhenniveau befinden.

Der erfindungsgemäße Prüfsteckerschnappverschluss weist vorzugsweise eine Nase auf, die sowohl in Einschapprichtung als auch in Ausschnapprichtung angeschrägt ist, so dass sie an der Spitze ein dreieckiges Prisma bildet, das eine viereckige Grundfläche, zwei viereckige Längsflächen, die die gemeinsame Längsspitze bilden und an der Seite zwei dreieckige, vorzugsweise abgerundete Flächen, vorzugsweise Kanten aufweist. In einer bevorzugten Ausführungsform ist vorzugsweise die gesamte Nase abgeschrägt, bzw. abgerundet, vorzugsweise ist die gesamte Nase an ihren Kanten abgeschrägt, bzw. abgerundet.

Die Nase kann auch nur einseitig angeschrägt sein, wenn der Prüfsteckerschnappverschluss nicht wieder geöffnet werden soll und so nur einen Notabriß aufweist.

In einer bevorzugten Ausführungsform ist beim Prüfsteckerschnappverschluss der Schnappverschluss mit Teflon imprägniert, einer sogenannten hard-coat® Beschichtung mit Teflon-Imprägnierung.

Beim Prüfsteckerschnappverschluss erfolgt die Höhenverstellung der gesamten Verschlusseinheit über eine Schraube. Die gesamte Verschlußeinheit weist ein Innengewinde auf, in das die Schraube mit ihrem Außengewinde eingreifen kann. Diese Schraube ist hohl, so dass durch diese Hohlschraube als Befestigungsmittel eine weitere Schraube, mit einem Durchmesser, der geringer als der Durchmesser der Hohlschraube ist, durchgeführt werden kann, damit der Prüfsteckerschnappverschluss an einer beliebigen Stelle an einem Gegenstand befestigt werden kann, der verschlossen gehalten werden soll und wieder geöffnet werden soll. Die hohle Schraube weist vorzugsweise ein Innengewinde auf, in das die Befestigungsschraube, vorzugsweise mit ihrem Außengewinde, geschraubt wird. Dies bedeutet bei einem Prüfstecker, dass der Prüfsteckerschnappverschluss an einer Stelle des Steckers montiert wird, von der aus der Prüfsteckerschnappverschluss über eine Kante in einem Kupplungsstück greifen kann. Allgemein kann der Prüfsteckerschnappverschluss an jeden beliebigen Gegenstand montiert werden, der über eine Schiebebewegung an einem anderen Gegenstand befestigt werden soll, wobei dieser Gegenstand lediglich eine Kante, Steg oder Schulter aufweisen muss, über den der Schnappverschluss eingedrückt gleiten muss, um dahinter, vorzugsweise aufgrund der beim Einschieben gespeicherten Energie, ausfahren zu können, um eine reversible Verbindung herzustellen, die durch einfaches Herausziehen wieder gelöst wird. Die Stärke der Verschlussverbindung, des Druckpunkts, die Einschnappstärke der Nase wird über die Höhenverstellung, vorzugsweise mit einer Schraube, die vorzugsweise aus Messing ist, eingestellt, d.h. je weiter entfernt die Nase von der Kante, dem Steg ist, über den sie einschnappt, desto weniger Kraft ist erforderlich und je näher die Nase der Kante, dem Steg, kommt, hinter dem die Nase vollständig ausfährt, desto mehr Kraft ist erforderlich den Stecker einzuschieben und wieder herauszuziehen.

So kann beispielsweise bei einem Prüfsteckerschnappverschluss, der über eine Schraube zur Höhenverstellung mit einem Gewindedurchmesser von M5 und eine Gewindeganghöhe von 0,5 mm um eine Umdrehung verstellt wird, ein Weg von 0,5 mm zurückgelegt werden. Die erfindungsgemäße Schraube zur Höhenverstellung weist in einer bevorzugten Ausführungsform einen Sechskant als Kopf zur Einstellung auf, so dass mit jeder Verstellung des Sechskants um 60° die Schraube um eine Höhe von 0,083 mm verstellt wird. In einer bevorzugten Ausführungsform stehen die gegenüberliegenden parallelen Seitenflächen des Sechskantkopfes mit den darüberliegenden Längsseiten des Quaders so überein, dass sie miteinander fluchten, so dass, nach vorheriger Einstellung der Schraube zur Höhenverstellung, diese im eingebauten Zustand, also wenn Schraube und Quader in einer Einbaunut vorzugsweise formschlüssig versenkt sind, keine Verstellung der Schraube zur Höhenverstellung mehr möglich ist. In einer derartigen Ausführungsform ist der erfindungsgemäße Prüfsteckerschnappverschluss vorzugsweise in einer Höhe von 4 mm einstellbar. Somit ist eine sehr feine Einstellung in der Höhe möglich und der erfindungsgemäße Prüfsteckerschnappverschluss kann so auch universell an seinen Einsatzzweck angepasst werden, also ob die Verbindung leichter oder schwerer lösbar sein soll. Ein Vorteil ist, dass sich die Schraube zur Höhenverstellung im eingebauten Zustand nicht verstellt, sich aber immer nachstellen läßt, nach dem der Prüfsteckerschnappverschluss ausgebaut wurde.

Erfindungsgemäß befindet sich eine Feder, vorzugsweise eine Gasdruckfeder oder eine Spiralfeder, bevorzugt eine Spiralfeder, die das Eindrücken und wieder Ausfahren der Nase ermöglicht, im erfindungsgemäßen Schnappverschlußgehäuse, indem die Feder sich in einer Bohrung direkt in der Nase abstützt, wobei die Feder vorzugsweise austauschbar montiert ist, vorzugsweise indem die Feder in der Bohrung der Nase als Gegengewicht entgegengesetzt zur Spitze der Nase selbst gelagert wird, indem die Feder in der Bohrung, einem Führungsschacht mittels eines Deckels, der vorzugsweise über eine Schraube verschlossen wird, unter Spannung eingeschlossen wird. In einer bevorzugten Ausführungsform ist ein Teil des Prüfsteckerschnappverschluss eloxiert. Bevorzugt ist der Deckel zum Verschlissen der Feder im Führungsschacht in einer bevorzugten Ausführungsform farbig eloxiert, so dass sich so verschiedene Steckergrößen von einander unterscheiden lassen.

In einer besonders Ausführungsform ist der Prüfsteckerschnappverschluss so aufgebaut, dass die Nase des Schnappverschlusses eine ovale Form aufweist, die sich auf einem ovalen Zylinder befindet, der einen größeren Durchmesser wie die Nase aufweist, so dass der Zylinder eine Schulter aufweist, die sich in einer ovalen Bohrung, die sich unten verengt, formschlüssig abstützen kann.

Der erfindungsgemäße Prüfsteckerschnappverschluss kann auch universell als Schnappverschluss eingesetzt werden.

Der erfindungsgemäße Prüfsteckerschnappverschluss kann unmittelbar vorne am Stecker angebracht werden, unabhängig davon wie lang der Stecker ist.

Der erfindungsgemäße Prüfsteckerschnappverschluss kann an einem größeren Prüfstecker auch in mehrfacher Anzahl angebracht werden, so dass vorzugsweise zwei bis vier erfindungsgemäße Prüfsteckerschnappverschlüsse in einer Reihe angebracht werden.

Der erfindungsgemäße Prüfsteckerschnappverschluss hält ca. 1000 Öffnungs- und Schließvorgänge am Tag aus und hat eine Lebensdauer von über einer Million Öffnungs- und Schließvorgänge.

Der erfindungsgemäße Prüfsteckerschnappverschluss läßt sich viel leichter stecken wie Prüfstecker nach dem Stand der Technik, da der erfindungsgemäße Prüfsteckerschnappverschluss sich leichter gegen die Federkontakte, die dem Stecker entgegen arbeiten, stecken läßt.

Gegenüber bekannten Schnappverschlüssen mit einer Kugel, ist der erfindungsgemäße Prüfsteckerschnappverschluss in kleinerer Ausführungsform ausführbar, da die Kugeln erst ab M5 oder M6 verbaubar sind, also einen größeren Durchmesser als 3,5 mm aufweist, eine Kugel steht somit 1,5 mm heraus. Somit weist der erfindungsgemäße Prüfsteckerschnappverschluss durch seine größere Fläche gegenüber der Kugel eine größere Festhaltefläche auf.

### Figur

### Figur 1

Den erfindungsgemäßen Prüfsteckerschnappverschluss bildet ein Grundkörper 1, der eine Formkörpereinheit aus zwei verschieden hohen Quadern 2 und 3 bildet, wobei der Quader 2 höher ist und eine Bohrung 8 aufweist, die einen Führungsschacht für den Schnappverschluß 4 mit seiner Nase 5 aufweist. Der Schnappverschluß 5 ist ein ovaler Zylinder 6 der am unteren Ende, wenn er in die Nase übergeht, eine Schulter 7 aufweist, die sich in der Bohrung 8 am Steg 9 abstützt, der dadurch gebildet wird, dass die Bohrung 8, die den Führungsschacht bildet, sich am Ende zu einer Bohrung mit geringerem Durchmesser verengt, so dass der Steg 9 gebildet wird, an dem sich die Schulter 7 des Zylinders 6 abstützt. In den Zylinder 6, der hohl ist, wird eine Feder 11 eingeführt, die mit dem Deckel 12 unter Spannung eingeschlossen wird, in dem ein Deckel 12 mit einer Schraube 13 befestigt werden kann, so dass die Feder 11 auch jederzeit ausgewechselt werden kann. In den Quader 3 wird die Hohlschraube 10 zur Höhenverstellung eingeschraubt, durch die die Schraube zur Befestigung des Prüfsteckerschnappverschlusses eingeführt werden kann (nicht gezeigt).

## Patentansprüche

1. Prüfsteckerschnappverschluss, umfassend eine Formkörpereinheit (1), die einen Schnappverschluss (4) aufweist,
**dadurch gekennzeichnet, dass** die Formkörpereinheit (1) von dem Schnappverschluss beabstandet eine Höhenverstellung für den Schnappverschluss (4) aufweist, wobei die Höhenverstellung eine Hohlschraube (10) aufweist, durch die ein Befestigungsmittel durchführbar ist, wobei der Schnappverschluss (4) einen ovalen Zylinder (6) mit einer Nase (5) und eine Feder (11) aufweist, wobei die Feder (11) zwischen dem ovalen Zylinder (6) und einem Deckel (12) unter Spannung eingeschlossen ist, und wobei die Formkörpereinheit (1) eine Bohrung (8) aufweist, in der der Schnappverschluß (4) angeordnet ist.

2. Prüfsteckerschnappverschluss nach Anspruch 1, **dadurch gekennzeichnet, dass** der Schnappverschluss (4) und die Höhenverstellung innerhalb der Formkörpereinheit (1) eine Stufe bilden, so dass der Schnappverschluß (4) und die Höhenverstellung sich jeweils auf einem unterschiedlichen Höhenniveau befinden.

3. Prüfsteckerschnappverschluss nach Anspruch 1 bis 2, **dadurch gekennzeichnet, dass** die Nase (5) sowohl in Einschapprichtung als auch in Ausschnapprichtung angeschrägt ist, so das sie an der Spitze ein dreieckiges Prisma bildet, das eine viereckige Grundfläche, zwei viereckige Längsflächen, die eine gemeinsame Längsspitze bilden und an der Seite zwei dreieckige Flächen aufweist.

4. Prüfsteckerschnappverschluss nach Anspruch 3, **dadurch gekennzeichnet, dass** die dreieckigen Flächen abgerundet sind.

5. Prüfsteckerschnappverschluss nach Anspruch 1 bis 4, **dadurch gekennzeichnet, dass** die Nase (5) des Schnappverschlusses (4), der Zylinder (6) und die Bohrung (8) der Formkörpereinheit (1) jeweils eine ovale Form aufweisen, wobei der Zylinder (6) einen größeren Durchmesser wie die Nase (5) aufweist, so dass der Zylinder (6) eine Schulter (7) aufweist, die sich in der ovalen Bohrung (8) der Formkörpereinheit (1) formschlüssig abstützen kann.

6. Prüfsteckerschnappverschluss nach Anspruch 1 bis 5, **dadurch gekennzeichnet, dass** ein Teil des Schnappverschlusses (4) eloxiert ist.

7. Prüfsteckerschnappverschluss nach Anspruch 1 bis 6, **dadurch gekennzeichnet, dass** der Schnappverschluss (4) mit Teflon imprägniert ist.

8. Prüfsteckerschnappverschluss nach Anspruch 1 bis 9, **dadurch gekennzeichnet, dass** der Prüfsteckerschnappverschluss universell als Schnappverschluss einsetzbar ist.

## Claims

1. Test plug snap closure comprising a shaped body unit (1) having a snap closure (4), **characterized in that** the shaped body unit (1) comprises a height adjustment for the snap closure (4) spaced apart from the snap closure, wherein the height adjustment comprises a hollow screw (10) through which a fastener can be passed, wherein the snap closure (4) comprises an oval cylinder (6) having a protrusion (5) and a spring (11), wherein the spring (11) is enclosed under strain between the oval cylinder (6) and a cover (12), and wherein the shaped body unit (1) comprises a bore hole (8) in which the snap closure (4) is disposed.

2. Test plug snap closure according to claim 1, **characterized in that** the snap closure (4) and the height adjustment form a step within the shaped body unit (1), so that the snap closure (4) and the height adjustment are each present at a different height.

3. Test plug snap closure according to claim 1 to 2, **characterized in that** the protrusion (5) is chamfered both in the snap-in direction and in the snap-out direction, so that the tip thereof forms a triangular prism comprising a quadrangular base, two quadrangular longitudinal faces forming a common longitudinal tip, and two triangular faces at the sides.

4. Test plug snap closure according to claim 3, **characterized in that** the triangular faces are rounded off.

5. Test plug snap closure according to claim 1 to 4, **characterized in that** the protrusion (5) of the snap closure (4), the cylinder (6), and the bore hole (8) of the shaped body unit (1) each have an oval shape, wherein the cylinder (6) has a greater diameter than the protrusion (5), so that the cylinder (6) comprises a shoulder (7) for being supported in a form-fit manner in the oval bore hole (8) of the shaped body unit (1).

6. Test plug snap closure according to claim 1 to 5, **characterized in that** one part of the snap closure (4) is anodized.

7. Test plug snap closure according to claim 1 to 6, **characterized in that** the snap closure (4) is impregnated with Teflon.

8. The test plug snap closure according to claim 1 to 9, **characterized in that** the test plug snap closure can be used universally as a snap closure.

## Revendications

1. Fermeture à cliquet pour fiche de test, comprenant une unité de corps formé (1) qui présente une fermeture à cliquet (4), **caractérisée en ce que** l'unité de corps formé (1) présente à distance de la fermeture à cliquet un réglage en hauteur pour la fermeture à cliquet (4), le réglage en hauteur présentant une vis creuse (10) à travers laquelle un moyen de fixation peut être passé, la fermeture à cliquet (4) comportant un cylindre ovale (6) avec un nez (5) et un ressort (11), le ressort (11) étant enfermé sous tension entre le cylindre ovale (6) et un couvercle (12), et l'unité de corps formé (1) comportant un alésage (8) dans lequel la fermeture à cliquet (4) est disposée.

2. Fermeture à cliquet pour fiche de test selon la revendication 1, **caractérisée en ce que** la fermeture à cliquet (4) et le réglage en hauteur forment un gradin à l'intérieur de l'unité de corps formé (1), de sorte que la fermeture à cliquet (4) et le réglage en hauteur se trouvent chacun à un niveau de hauteur différent.

3. Fermeture à cliquet pour fiche de test selon les revendications 1 à 2, **caractérisée en ce que** le nez (5) est chanfreiné aussi bien dans la direction d'encliquetage que dans la direction de décliquetage, de manière à former à son extrémité un prisme triangulaire ayant une base quadrangulaire, deux surfaces longitudinales quadrangulaires formant une pointe longitudinale commune et deux surfaces triangulaires sur le côté.

4. Fermeture à cliquet pour fiche de test selon la revendication 3, **caractérisée en ce que** les surfaces triangulaires sont arrondies.

5. Fermeture à cliquet pour fiche de test selon les revendications 1 à 4, **caractérisée en ce que** le nez (5) de la fermeture à cliquet (4), le cylindre (6) et l'alésage (8) de l'unité de corps formé (1) ont chacun une forme ovale, le cylindre (6) ayant un diamètre supérieur à celui du nez (5), de sorte que le cylindre (6) présente un épaulement (7) qui peut s'appuyer par complémentarité de formes dans l'alésage (8) ovale de l'unité de corps formé (1).

6. Fermeture à cliquet pour fiche de test selon les revendications 1 à 5, **caractérisée en ce qu'**une partie de la fermeture à cliquet (4) est oxydée anodiquement.

7. Fermeture à cliquet pour fiche de test selon les revendications 1 à 6, **caractérisée en ce que** la fermeture à cliquet (4) est imprégnée de Téflon.

8. Fermeture à cliquet pour fiche de test selon les revendications 1 à 9, **caractérisée en ce que** la fermeture à cliquet pour fiche de test peut être utilisée universellement en tant que fermeture à cliquet.
